# FASCICULE DE BREVET EUROPEEN

(11) **EP 2 198 943 B1**
(45) Date de publication et mention de la délivrance du brevet: **12.10.2011**
(21) Numéro de dépôt: 08291205.6
(22) Date de dépôt: 17.12.2008
(51) Int. Cl.: A63H 33/38, B42D 1/00

(54) **Livre pour enfants à affichage variable**
Buch für Kinder mit variabler Cover
Book for children with variable display

(43) Date de publication de la demande: 23.06.2010
(73) Titulaire: Legrand, Christian Noël Guy, 11110 Nonthaburi (TH)
(72) Inventeur: Legrand, Christian Noël Guy, 11110 Nonthaburi (TH)
(74) Mandataire: Brema-Loyer

(56) Documents cités:
- EP-A- 1 837 062
- US-A- 2 692 444
- US-A- 2 959 872
- US-B1- 6 390 507

## Description

L'invention concerne un livre pour enfant et plus particulièrement un livre constitué de pages en mousse EVA (Ethylène Acétéate de Vinyle) sur lesquelles sont collées, sur une face ou sur les deux, des feuilles de papier ou de carton portant une image et/ou un court texte.

De tels livres, par ailleurs dénommés "livres doux", sont connus notamment par le brevet français n°2865158 du même déposant.

Dans un but à la fois ludique et pédagogique, des variantes de ces livres ont été crées et font l'objet de la demande européenne du même déposant : EP 1837062 (livre comportant une page centrale plus épaisse équipée de roues et d'un petit moteur) . D'autres variantes font également l'objet de demandes européennes. En plus, le document US-B1-6390507 décrit toutes les caractéristiques techniques définies dans le préambule de la revendication 1. Dans le même domaine, l'invention propose un livre pour enfant du type indiqué ci-dessus mais présentant un affichage variable. Dans ce livre, les images ne sont pas constituées par des puzzles mais comportent un évidemment, constitué par une fenêtre ou une échancrure, dans lequel un élément peut apparaître pour répondre à une question posée sur ou à côté de l'image.

Le livre pour enfant dont les pages sont constituées de feuilles en mousse d'éthylène acétate de vinyle (EVA) recouvertes d'une feuille de papier ou de carton, portant des dessins ou des inscriptions, sur au moins une face, est caractérisé selon l'invention en ce que, dans au moins l'une des pages du livre, la feuille en mousse EVA est pourvue d'un évidemment circulaire ouvert sur le bord de la feuille destiné à recevoir un disque qui y est monté à rotation sur un axe en dépassant légèrement du bord de la feuille et en ce que la feuille de papier ou de carton présente une découpe permettant de montrer un sujet ou un caractère situé sur le disque.

Selon l'invention, le disque est constitué, comme la page du livre, d'une feuille de mousse EVA et d'au moins une feuille de papier ou de carton, l'épaisseur de l'ensemble n'excédant pas celle de la feuille de mousse EVA de la page.

Selon une forme de réalisation de l'invention, la découpe est une échancrure en forme générale de secteur de cercle située près du bord de la page et dont la forme permet de découvrir le sujet situé sur le disque et située au bord de la page.

Selon une autre forme de réalisation, l'évidemment est constitué par au moins une fenêtre située à l'intérieur de la surface de la page et dont la forme permet de découvrir le sujet situé sur le disque.

L'invention sera mieux comprise au moyen de la description ci-après d'un exemple de réalisation représenté sur le dessin annexé sur lequel :
La Figure 1 montre en perspective une partie de la structure du livre avec une roue insérée dans une page ;
La figure 2 représente les détails d'une roue portant les compléments à faire apparaître dans l'évidemment ;
La figure 3 représente les détails d'une seconde forme de réalisation de la roue.
La figure 4 représente un premier exemple de réalisation d'un livre selon l'invention ;
La figure 5 représente un second exemple de réalisation du livre selon l'invention ouvert et présentant plusieurs pages selon l'invention.

Selon la figure 1, une page 1 du livre est constituée d'une feuille relativement épaisse en EVA 2 recouverte d'une feuille de papier ou de carton 3 de moindre épaisseur portant une image. Une feuille identique non représentée recouvre la face opposée de la feuille EVA 2.

La feuille en EVA 2 comporte un évidement 4 dans lequel est monté à rotation un disque 5 tournant autour d'un axe 6 constitué dans l'exemple par un rivet fixé sur les feuilles 3 opposées. Comme le montre la figure 2, le disque 5 est constitué, dans cet exemple, de manière identique à la page 1 (feuille EVA en sandwich entre deux feuilles de papier ou de carton). Toutefois, il a une épaisseur correspondant à celle de la feuilles EVA 2.Le disque 5 est réalisé selon la figure 2 comme suit :

Un disque en papier ou carton 10 portant des dessins ou des symboles est collé sur un disque en EVA 9 et l'ensemble est perforé en son centre. Un disque de carton 11 également perforée en son centre est superposée à l'ensemble. Un rivet 6 est fixé dans les perforations de façon que l'ensemble 9, 10 puisse tourner par rapport au disque 11 en utilisant le rivet comme axe de rotation. Un second disque en papier 12 portant également des dessins ou des symboles est collé sur la face du disque en EVA 9 opposée à celle sur laquelle est collé le disque 10 et recouvre la tête du rivet 6.

Le disque 5 est donc formé par la feuille en EVA 9 et les deux feuilles 10, le tout tournant par rapport au disque 11.

L'ensemble est alors placé dans l'évidemment 4

La feuille 3 comporte une échancrure angulaire 7 sur une partie de l'évidement 4 de la feuille 2 laissant apparaître une portion également angulaire du disque 5. Une échancrure identique est pratiquée sur le disque de carton 11 destiné à suporter l'axe de rotation 6 du disque.

Une feuille en papier ou en carton 3 portant des dessins, des symboles ou des inscriptions est collé sur la face de la feuille en EVA 2 opposée à la précédente ainsi que sur le disque de carton 11, immobilisant celui-ci par rapport au disque 5.

Le livre selon l'invention comporte au moins une page constituée comme décrit précédemment.

L'ensemble peut se présenter comme suit :

L'image représentée sur la feuille 3 de la page 1 présente un certain nombre d'objets ou de personnages. Une question peut être posée, par exemple : quel est le nombre de personnages ou d'objets ? L'enfant doit alors faire tourner le disque 5 ou 11 jusqu'à ce que le nombre correct (ici limité à un chiffre) apparaisse dans l'échancrure 7 de la feuille 3.

Dans l'exemple de la figure 3, les objets, personnages, lettres ou chiffres apparaissent dans une échancrure 7 de la feuille 3.

Selon un second mode de réalisation montré sur la figure 4, par contre, ces objets, personnages, lettres ou chiffres apparaissent dans une fenêtre 8 également pratiquée dans la feuille 3. Dans l'exemple représenté, il s'agit d'afficher dans les fenêtres, au moyen de la roue, des instruments de la ferme : tracteur, charrue, semoir ...etc.

Selon une autre forme de réalisation du disque représentée sur la figure 3, le disque est réalisé en une feuille de carton 15 imprimée des deux côtés et pouvant tourner dans l'évidemment 4 de la page 1 grâce à une rondelle de carton 12 présentant deux pattes 13 passant par une ouverture centrale du disque 5 pour servir d'axe de rotation. La rondelle 12 est collée au dos de la feuille de papier ou de carton 3 située d'un côté de la page 1 et recouvrant l'évidemment 4. Comme dans l'exemple précédent, la page 1 présente une échancrure dans laquelle les impression sur le disque 11 sont visibles de l'extérieur. L'invention ne se limite pas aux exemples décrits. On peut également envisager une réalisation ayant à la fois une fenêtre et l'échancrure, par exemple pour afficher un objet dans la fenêtre et son nom dans l'échancrure.

Selon une forme de réalisation, une seule page est pourvue du disque (5), un sujet du disque étant prévu pour chacune des autres pages.

Selon une autre dorme de réalisation, toutes les pages 1 sont pourvue du disque 5 qui présente plusieurs sujets susceptibles de répondre à des questions écrites sur la page.

## Revendications

1. Livre pour enfant dont les pages sont constituées de feuilles en mousse d'éthylène acétate de vinyle (EVA) recouvertes d'une feuille de papier ou de carton, portant des dessins ou des inscriptions, sur au moins une face, **caractérisé en ce que** dans au moins une page (1) la feuille en mousse EVA (2) est pourvue d'un évidement circulaire (4) ouvert sur le bord de la feuille et destiné à recevoir un disque (5) qui y est monté à rotation sur un axe (6 ; 12, 13) en dépassant légèrement du bord de la feuille (2), **en ce que** la feuille de papier ou de carton (3) présente une découpe (7, 8) permettant de montrer un sujet ou un caractère situé sur le disque et **en ce que** le disque (5) est constitué, comme la page (1) du livre, d'une feuille de mousse EVA et d'au moins une feuille de papier ou de carton, l'épaisseur de l'ensemble n'excédant pas celle de la feuille de mousse EVA (2) de la page (1) et le tout étant monté rotatif dans l'évidement de la page (1) au moyen d'un rivet (6).

2. Livre pour enfant selon la revendication 1, **caractérisé en ce que** la découpe est une échancrure en forme générale de secteur de cercle (7) située près du bord de la page (1) et dont la forme permet de découvrir le sujet situé sur le disque (5).

3. Livre pour enfant selon la revendication 1, **caractérisé en ce que** la découpe est constitué par au moins une fenêtre (8) située à l'intérieur de la surface de la page (1) et dont la forme permet de découvrir le sujet situé sur le disque (5).

4. Livre pour enfant selon l'une quelconque des revendications 1 à 3, **caractérisé en ce que** le disque (15) est monté rotatif dans l'évidement de la page (1) au moyen d'une rondelle (12), collée sur la face intérieure de l'une des feuilles de papier ou de carton (3)recouvrant la feuille en EVA (2), et présentant deux languettes (13) passant par un trou central (14) du disque (15) et servant d'axe de rotation.

5. Livre pour enfant selon la revendication 1, **caractérisé en ce qu'**une seule page (1) est pourvue du disque (5 ; 15).

6. Livre pour enfant selon la revendication 1, **caractérisé en ce que** plusieurs pages (1) sont pourvues du disque (5 ; 15).

## Claims

1. A children's book, the pages of which consist of the ethylene vinyl acetate (EVA) foam sheets covered with a paper or cardboard sheet, bearing drawings or inscriptions, on at least one face, **characterized in that**, in at least one page (1) the EVA foam sheet (2) is provided with an open circular recess (4) on the edge of the sheet and intended to receive a disc (5), which is a rotatably mounted on an axis (6; 12, 13) while slightly jutting out from the edge of the sheet (2), **in that** the paper or cardboard sheet (3) has a cutout (7, 8) through which a subject or a character located on the disc may be seen and **in that** the disc (5), like the page (1) of the book, consists of an EVA foam sheet and of at least one paper or cardboard sheet, the thickness of the whole not exceeding that of the EVA foam sheet (2) of the page (1) and the whole being rotatably mounted in the recess of the page (1) by means of a rivet (6).

2. The children's book according to claim 1, **characterized in that** the cutout is a notch with the general shape of a circular sector (7) located close to the edge of the page (1) and the shape of which allows exposure of the subject located on the disc (5).

3. The children's book according to claim 1, **characterized in that** the cutout is formed by at least one window (8) located inside the surface of the page (1) and the shape of which allows exposure of the subject located on the disc (5).

4. The children's book according to any of claims 1 to 3, **characterized in that** the disc (15) is rotatably mounted in the recess of the page (1) by means of a washer (12) stuck on the inner face of one of the paper or cardboard sheets (3) covering the EVA sheet (2), and having two tabs (13) passing through a central hole (14) of the disc (15) and used as an axis of rotation.

5. The children's book according to claim 1, **characterized in that** a single page (1) is provided with the disc (5; 15).

6. The children's book according to claim 1, **characterized in that** several pages (1) are provided with the disc (5; 15).

## Patentansprüche

1. Kinderbuch, dessen Bögen aus Ethylenvinylacetatschaum (EVA) bestehen, die mit einem Papier- oder Pappbogen bedeckt sind, der auf mindestens einer Seite Zeichnungen oder Aufschriften trägt, **dadurch gekennzeichnet, dass** der Bogen aus EVA-Schaum (2) in mindestens einer Seite (1) mit einer kreisförmigen Aussparung (4) ausgestattet ist, die am Rand des Bogens offen ist und dazu bestimmt, eine Scheibe (5) aufzunehmen, die dort auf einer Achse (6; 12, 13) rotierend montiert ist, indem sie leicht über den Rand des Bogens (2) übersteht, dass der Papier- oder Pappbogen (3) einen Ausschnitt (7, 8) aufweist, der erlaubt, einen Gegenstand oder ein Zeichen zu zeigen, das sich auf der Scheibe befindet und dass die Scheibe (5) wie die Seite (1) des Buchs von einem Bogen aus EVA-Schaum und von mindestens einem Papier- oder Pappbogen gebildet wird, wobei die Dicke der Gruppe nicht die des Bogens aus EVA-Schaum (2) der Seite (1) überschreitet und das Ganze mit einem Niet (6) rotierend in der Aussparung der Seite (1) montiert ist.

2. Kinderbuch nach Anspruch 1, **dadurch gekennzeichnet, dass** der Ausschnitt eine halbmondförmige Aussparung ist, die allgemein die Form eines Kreisausschnitts (7) hat, die sich in der Nähe des Randes der Seite (1) befindet und deren Form erlaubt, den sich auf der Scheibe (5) befindenden Gegenstand zu sehen.

3. Kinderbuch nach Anspruch 1, **dadurch gekennzeichnet, dass** der Ausschnitt von mindestens einem Fenster (8) gebildet wird, das sich innerhalb der Fläche der Seite (1) befindet und dessen Form erlaubt, den auf der Scheibe (5) befindlichen Gegenstand zu sehen.

4. Kinderbuch nach einem der Ansprüche 1 bis 3, **dadurch gekennzeichnet, dass** die Scheibe (15) mittels einer auf der Innenseite einer der Papier- oder Pappbögen (3), die den EVA-Bogen (2) bedecken, geklebten Unterlegscheibe (12), die zwei Zungen (13) aufweist, die ein zentrales Loch (14) der Scheibe (15) durchqueren und als Rotationsachse dient, drehend in der Aussparung der Seite (1) montiert ist.

5. Kinderbuch nach Anspruch 1, **dadurch gekennzeichnet, dass** eine einzige Seite (1) mit der Scheibe (5; 15) ausgestattet ist.

6. Kinderbuch nach Anspruch 1, **dadurch gekennzeichnet, dass** mehrere Seiten (1) mit der Scheibe (5; 15) ausgestattet sind.
